# EUROPÄISCHE PATENTANMELDUNG

(11) **EP 1 574 615 A1**
(43) Veröffentlichungstag der Anmeldung: **14.09.2005**
(21) Anmeldenummer: 05002088.2
(22) Anmeldetag: 02.02.2005
(51) Int. Cl.: D21D 1/30

(54) **Mahlmaschine sowie Mahlgarnitur für Papierfaserstoff**

(30) Priorität: 10.03.2004 DE 202004003743 U
(71) Anmelder: Voith Paper Patent GmbH, 89522 Heidenheim (DE)
(72) Erfinder: Doelle, Klaus, Dr., 88353 Kisslegg (DE); Walter, Norbert, 88214 Ravensburg (DE)

(57) **Zusammenfassung**

Die Mahlmaschine dient insbesondere dem Mahlen von Papierfasersuspensionen und wird mit Hilfe von Mahlwerkzeugen, sogenannten Garnituren (3, 3') betrieben. Diese Garnituren weisen jeweils eine größere Zahl von Mahlleisten (4, 4') auf. Durch das Gegeneinanderdrücken von relativ zueinander bewegten zusammenwirkenden Garnituren werden die dazwischen geführten Fasern gemahlen. Erfindungsgemäß ist die Mahlmaschine so ausgestaltet, dass zumindest in bestimmten Bereichen der Garnituren (3, 3') Mahlleisten (4, 4') unterschiedlicher Querschnitte oder unterschiedlicher Winkel zusammenwirken.

## Beschreibung

Die Erfindung bezieht sich auf eine Mahlmaschine für das mechanische Bearbeiten, insbesondere Mahlen einer Papierfasersuspension, die mit mindestens zwei Garniturträgern versehen ist, von denen mindestens einer rotierbar ist, mit darauf befestigten Garnituren, welche jeweils eine Arbeitsseite mit einer Vielzahl von Mahlleisten und dazwischen liegenden Nuten sowie eine Rückseite, mit der die Garnitur auf dem Garniturträger befestigt werden kann, aufweisen, sowie auf eine Garnitur für das mechanische Bearbeiten, insbesondere Mahlen einer Papierfasersuspension in einer Mahlmaschine mit einer Arbeitsseite, die eine Vielzahl von Mahlleisten und dazwischen liegende Nuten aufweist, die im Betrieb der Mahlmaschine von der Papierfasersuspension parallel durchströmt werden, sowie mit einer Rückseite, mit der sie auf dem Garniturträger der Mahlmaschine befestigt werden kann.

Mahlmaschinen dieser Art dienen zum Mahlen von in Wasser suspendiertem Faserstoff. Garnituren, die in Mahlmaschinen verwendet werden, weisen an den auf der Vorderseite liegenden Arbeitsflächen Mahlleisten und Nuten auf, weshalb man auch von "Messer-Garnituren" spricht. Beim Mahlen in Refinern hat die Suspension meist einen Feststoffgehalt von etwa 2 - 8 %. Mahlmaschinen, die mit Garnituren dieser Art versehen werden, haben mindestens einen Rotor und mindestens einen Stator mit scheiben- oder kegelförmigen Flächen, auf denen die Garnituren mit ihrer Rückseite angebracht, z.B. aufgeschraubt werden. Ein solcher Rotor oder Stator dient also als Garniturträger.

Form, Material und Oberfläche der Garnituren haben einen überragenden Einfluss auf den Bearbeitungseffekt. Es ist daher verständlich, dass für die Entwicklung und Produktion von Garnituren ein beträchtlicher Aufwand getrieben wird, der sich in der Gestaltung ihrer Form und in der Auswahl des Materials niederschlägt.

Der Erfindung liegt die Aufgabe zu Grunde, Mahlmaschinen der genannten Art bzw. die darin verwendeten Garnituren so zu gestalten, dass die mahltechnologische Wirkung besser beeinflusst und optimiert werden kann.

Diese Aufgabe wird durch die in den Ansprüchen 1, 2, 3, 4 und 5 genannten Merkmale gelöst.

Die Erfindung bietet die Möglichkeit, die Mahlwirkung optimal an die mahltechnologischen Erfordernisse anzupassen, indem eine Kombination von verschiedenen Messerformen bzw. Nuten gewählt werden kann.

Bisher wurden die Mahlleisten und Nuten - auf demselben Umfang betrachtet - gleich gehalten. Dabei ging man davon aus, dass die Form und der Winkel der Mahlleisten für einen speziellen Zweck optimiert sind und daher für alle an der Mahlung beteiligten Garnituren gleichmäßig verwendet werden. Der Erfindungsgegenstand dagegen erlaubt es, Kombinationen von z.B. verschiedenen Messerbreiten, verschiedenen Nuten oder verschiedenen Schnittwinkeln so festzulegen, dass sich das Mahlergebnis noch besser an die Erfordernisse anpassen lässt. Im Allgemeinen herrschen bei Rotorgarnituren beträchtliche Zentrifugalkräfte, so dass in deren Nuten die Strömungsbedingungen anders sind als in den Statorgarnituren, mit denen sie zusammenwirken. Die genannten Unterschiede können sowohl innerhalb einer Garnitur realisiert sein oder durch Kombination von verschiedenen Garnituren, sofern mehrere von diesen auf einem Garniturträger verwendet werden. Der benötigte Mehraufwand ist in der Regel gering, insbesondere dann, wenn die Garnituren gegossen werden, was auch bei feinen Garnituren ohne weiteres möglich ist. Als zusätzliche Maßnahme können verschleißfeste Beschichtungen aufgetragen werden, um die Standzeit der Garnitur zu verlängern. In anderen Fällen werden die Mahlleisten separat gefertigt und dann auf einer Grundplatte befestigt, z.B. aufgelötet. Auch dann kann die Erfindung mit geringem Mehraufwand realisiert werden.

Die Erfindung wird erläutert an Hand von Zeichnungen. Dabei zeigen:
- Fig. 1: schematisch: Zwei zusammenwirkende Garnituren, befestigt jeweils auf einem Garniturträger, Teilansicht, geschnitten;
- Fig. 2: schematisch: Eine Variante von zwei zusammenwirkenden Garnituren;
- Fig. 3: schematisch: Eine erfindungsgemäße Garnitur in Aufsicht;
- Fig. 4: schematisch: Eine weitere Variante.

Eine Mahlmaschine der hier betrachteten Art weist mindestens zwei Garniturträger 1 bzw. 2 auf, von denen in Fig. 1 jeweils nur ein Teil dargestellt ist. Bei dem gezeigten Beispiel ist der Garniturträger 1 ein Rotor, der relativ zum feststehenden Garniturträger 2 (Stator) bewegt wird, was durch einen Pfeil 10 angedeutet ist. Auf beiden Garniturträgern ist jeweils eine Garnitur 3 bzw. 3' angebracht. Dabei ist die dem Rotor zugehörige Garnitur 3 mit schmalen Mahlleisten 4 versehen, zwischen denen sich schmale Nuten 6 befinden. Die Statorgarnitur hingegen weist eine Garnitur 3' auf mit breiten Mahlleisten 4' und breiten Nuten 6'. Diese Anordnung ist als eine der möglichen Ausführungsformen der Erfindung anzusehen. Eine weitere Möglichkeit zeigt Fig. 2, bei der zwei Garnituren 3" zusammenwirken, deren Arbeitsseiten im Wesentlichen identische Strukturen haben. Das heißt, sie sind unterteilt in breite Mahlleisten 4' und schmale Mahlleisten 4, zwischen denen sich jeweils unterschiedlich breite Nuten befinden. Diese Darstellung ist nur schematisch und zeigt nicht, dass sich auch die Winkel, in denen die Mahlleisten gegenüber dem Radius ausgerichtet sind, unterscheiden können. Variationen von Winkeln, auch Messerwinkel genannt, bei der Gestaltung von Garnituren sind an sich geläufig.

In Fig. 3 ist eine erfindungsgemäße Garnitur in Aufsicht dargestellt, welche als Kreisringsegment über 90° ausgestaltet ist. Bekanntlich werden in der Regel Garnituren in Kreisringsegmenten hergestellt und in der Mahlmaschine zu kompletten Kreisringen zusammengefügt. Dazu werden sie mit Hilfe der Schraublöcher 7 mit dem Garniturträger verschraubt. Man erkennt, dass in ein und derselben Garnitur 3" verschieden breite Mahlleisten und verschieden breite Nuten vorhanden sind. Dabei sind die breiten und schmalen Mahlleisten jeweils in Gruppen 8 und 9 zusammengefasst. Diese Garnitur enthält also eine Gruppe 8 mit breiten Mahlleisten und eine Gruppe 9 mit schmalen Mahlleisten. In anderen Ausführungsformen können sich auch auf der Garnitur breite und schmale Mahlleisten alternierend abwechseln, wie es z.B. in der Fig. 2 in einem Beispiel gezeigt ist. Die Garnitur gemäß Fig. 3 ist gesamthaft mit parallelen Leisten bzw. Nuten ausgeführt, was die Herstellung wesentlich vereinfacht und außerdem zu unterschiedlichen Messerwinkeln auf dieser Garnitur führt. Es sind auch andere Garniturmuster möglich, bei denen die Mahlleisten nicht einheitlich, sondern nur in Gruppen parallel angeordnet sind, wobei die Winkel in unterschiedlichen Gruppen voneinander abweichen.

Ein Beispiel mit drei Gruppen 10, 11 und 12, die jeweils unterschiedliche Mahlleisten haben, zeigt die Fig. 4. In der Gruppe 10 haben die Mahlleisten eine mittlere Breite, z.B. 4 mm und einen Winkel α zum Radius der in der Mitte ca. 35° beträgt. Die Gruppe 11 ist mit breiten Mahlleisten, z.B. 10 mm, ausgestaltet und hat einen sehr flachen Winkel α '. Die dritte Gruppe 12 hat ca. 2 mm schmale Mahlleisten und einen mittleren Winkel α " von ca. 20°.

## Patentansprüche

1. Mahlmaschine für das mechanische Bearbeiten, insbesondere Mahlen einer Papierfasersuspension, die mit mindestens zwei Garniturträgern (1, 2) versehen ist, von denen mindestens einer rotierbar ist, mit darauf befestigten Garnituren (3, 3', 3", 3''', 3'''' ), welche jeweils eine Arbeitsseite mit einer Vielzahl von Mahlleisten (4, 4') und dazwischen liegenden Nuten (6, 6') sowie eine Rückseite, mit der die Garnitur (3, 3', 3", 3"', 3"") auf dem Garniturträger (1, 2) befestigt werden kann, aufweisen,
**dadurch gekennzeichnet,**
**dass** sich der Querschnitt der Mahlleisten (4, 4') auf einem Garniturträger (1, 2) unterscheidet vom Querschnitt der mit ihnen zusammenwirkenden Mahlleisten (4, 4') auf dem anderen Garniturträger (2, 1).

2. Mahlmaschine für das mechanische Bearbeiten, insbesondere Mahlen einer Papierfasersuspension, die mit mindestens zwei Garniturträgern (1, 2) versehen ist, von denen mindestens einer rotierbar ist, mit darauf befestigten Garnituren (3, 3', 3", 3''', 3''''), welche jeweils eine Arbeitsseite mit einer Vielzahl von Mahlleisten (4, 4') und dazwischen liegenden Nuten (6, 6') aufweisen sowie eine Rückseite, mit der die Garnitur (3, 3', 3", 3"', 3"") auf dem Garniturträger (1, 2) befestigt werden kann,
**dadurch gekennzeichnet,**
**dass** sich der Querschnitt der Nuten(6, 6') zwischen den Mahlleisten (4, 4') auf einen Garniturträger (1, 2) unterscheidet vom Querschnitt der Nuten (6, 6') zwischen den Mahlleisten (4, 4') des anderen Garniturträgers (2, 1).

3. Garnitur (3, 3', 3", 3"', 3'''') für das mechanische Bearbeiten, insbesondere Mahlen einer Papierfasersuspension in einer Mahlmaschine,
mit einer Arbeitsseite, die eine Vielzahl von Mahlleisten (4, 4') und dazwischen liegende Nuten (6, 6') aufweist, die im Betrieb der Mahlmaschine von der Papierfasersuspension parallel durchströmt werden, sowie
mit einer Rückseite, mit der sie auf dem Garniturträger (1, 2) der Mahlmaschine befestigt werden kann,
**dadurch gekennzeichnet,**
**dass** der Querschnitt von in Umfangsrichtung benachbarten Mahlleisten (4, 4') unterschiedlich ist.

4. Garnitur (3, 3', 3", 3"', 3'''') für das mechanische Bearbeiten, insbesondere Mahlen einer Papierfasersuspension in einer Mahlmaschine,
mit einer Arbeitsseite, die eine Vielzahl von Mahlleisten (4, 4') und dazwischen liegende Nuten (6, 6') aufweist, die im Betrieb der Mahlmaschine von der Papierfasersuspension parallel durchströmt werden, sowie
mit einer Rückseite, mit der sie auf dem Garniturträger (1, 2) der Mahlmaschine befestigt werden kann,
**dadurch gekennzeichnet,**
**dass** der Winkel (α, α',α") von in Umfangsrichtung benachbarten Mahlleisten (4, 4') relativ zum Radius unterschiedlich ist.

5. Garnitur (3, 3', 3", 3"', 3'''') für das mechanische Bearbeiten, insbesondere Mahlen einer Papierfasersuspension in einer Mahlmaschine,
mit einer Arbeitsseite, die eine Vielzahl von Mahlleisten (4, 4') und dazwischen liegende Nuten (6, 6') aufweist, die im Betrieb der Mahlmaschine von der Papierfasersuspension parallel durchströmt werden, sowie
mit einer Rückseite, mit der sie auf dem Garniturträger (1, 2) der Mahlmaschine befestigt werden kann,
**dadurch gekennzeichnet,**
**dass** die Breite (B) von in Umfangsrichtung benachbarten Nuten (6, 6') unterschiedlich ist.

6. Garnitur (3, 3', 3", 3"', 3"") nach einem der Ansprüche 3, 4 oder 5,
**dadurch gekennzeichnet,**
**dass** die Struktur der Arbeitsseite durch Stahlguss erzeugt worden ist.

7. Garnitur (3, 3', 3", 3''', 3'''') nach einem der Ansprüche 3, 4 oder 5,
**dadurch gekennzeichnet,**
**dass** die Nuten (6) durch Fräsen erzeugt wurden.

8. Garnitur (3, 3', 3", 3"', 3"") nach einem der Ansprüche 3, 4 oder 5,
**dadurch gekennzeichnet,**
**dass** die Mahlleisten (4, 4') aufgelötet sind.

9. Garnitur (3, 3', 3", 3''', 3'''') nach einem der Ansprüche 3 bis 8,
**dadurch gekennzeichnet,**
**dass** die Mahlleisten (4, 4') mit einer verschleißfesten Beschichtung versehen sind.

10. Garnitur (3, 3', 3", 3"', 3"") nach einem der Ansprüche 3 bis 9,
**dadurch gekennzeichnet,**
**dass** der Nutgrund mit einer verschleißfesten Beschichtung versehen ist.

11. Garnitur (3, 3', 3", 3"', 3"") nach einem der Ansprüche 3 bis 10,
**dadurch gekennzeichnet,**
**dass** die Oberfläche der Arbeitsseite geschliffen ist.

12. Garnitur (3, 3', 3", 3''', 3'''') nach einem der Ansprüche 3 bis 11,
**dadurch gekennzeichnet,**
**dass** die minimale Breite (A) der Mahlleisten (4, 4') zwischen 1 und 3 mm beträgt.

13. Garnitur (3, 3', 3", 3''', 3'''') nach einem der Ansprüche 3 bis 12,
**dadurch gekennzeichnet,**
**dass** die minimale Breite (B) der Nuten (6, 6') zwischen 1 und 3 mm beträgt.
